# EUROPÄISCHE PATENTSCHRIFT

(11) **EP 3 501 320 B1**
(45) Veröffentlichungstag und Bekanntmachung des Hinweises auf die Patenterteilung: **19.07.2023**
(21) Anmeldenummer: 18210005.7
(22) Anmeldetag: 04.12.2018
(51) Int. Cl.: A43B 13/22, A43B 13/26, A43B 13/14, A43B 13/18, A43C 15/16, A43B 13/04

(54) **AUSSENSOHLE DIE RUTSCHFESTE EIGENSCHAFTEN AUFWEIST**
OUTSOLE HAVING SLIP-PROOF PROPERTIES
SEMELLE EXTÉRIEURE PRÉSENTANT DES CARACTÉRISTIQUES ANTIDÉRAPANTES

(30) Priorität: 22.12.2017 DE 202017107867 U
(43) Veröffentlichungstag der Anmeldung: 26.06.2019
(73) Patentinhaber: Caprice Schuhproduktion GmbH & Co. KG, 66955 Pirmasens (DE)
(72) Erfinder: CÖLSCH, Jürgen, 66954 Pirmasens (DE)
(74) Vertreter: Patentanwälte Dr. Keller, Schwertfeger Partnerschaft mbB

(56) Entgegenhaltungen:
- WO-A1-2016/097606
- DE-A1- 2 116 487
- US-A- 2 424 463
- US-A1- 2011 247 243
- US-A1- 2012 260 535
- US-A1- 2015 208 755
- US-A1- 2016 037 857

## Beschreibung

Die vorliegende Erfindung betrifft eine Außensohle, die rutschfeste Eigenschaften aufweist. Die vorliegende Erfindung betrifft ferner einen mit einer erfindungsgemäßen Außensohle ausgerüsteten Schuh.

Die Außensohle des Schuhs wird auch als Laufsohle bezeichnet. Sie ist der Teil des Schuhs, der direkten Bodenkontakt hat. Häufig kommen bei Außensohlen Kautschukmaterialien, Kunststoffe oder Leder zum Einsatz.

Um dem Schuhträger Stabilität zu gewährleisten, wird von Schuhen bzw. von Laufsohlen Griffigkeit zum Boden erwartet. Schuhe sollen nicht über den Boden rutschen oder gleiten. Hierzu werden die Laufflächen der Schuhe mit Profilen ausgestattet. Bekannt sind dabei Profilierungen gebildet aus Stollen, Rippen, Rillen und Kerbungen in verschiedensten Formen und Zusammensetzungen. So wird z.B. in der DE 969 455 B eine Profilierung der Schuhsohle oder des Absatzes offenbart, deren Profile unregelmäßig angeordnet sind. Rippen und Rillen erzeugen bei unebenem Untergrund eine hohe Gleitreibung und verhindern somit ein Rutschen. Jedoch wird die Griffigkeit einer solchen Sohle bei glatten Oberflächen stark vermindert oder sogar aufgehoben. Eine solche Sohle ist demnach nicht zufriedenstellend.

Denn von einer Schuhsohle wird erwartet, dass sie auch bei extremen Bedingungen Rutschsicherheit bietet. Während sich ein Stollenprofil besonders für Nassrasen, Schnee- und Eisoberflächen eignet, ist ein geripptes, gerilltes oder ein Profil mit Kerbungen besser für nasse und feste Oberflächen geeignet.

Zumeist bietet die Schuhindustrie jedoch Saisonschuhe an, sodass sich das Problem einer Sohle, die für Starkregen im Sommer und für schnee- und eisbedeckte Flächen im Winter eignet, gar nicht erst stellt. Dies ist jedoch unbefriedigend.

Die US 2012/0260535 A1 beschreibt eine Sohlenstruktur mit einem Außensohlenelement. Das Außensohlenelement umfasst eine Vielzahl von Haftungselementen, wobei jedes dieser Elemente in einer Aussparung des Außensohlenelements angeordnet ist.

Die US 2011/0247243 A1 beschreibt eine Sohlenstruktur, die ein erstes Stollensystem aus einem ersten Material und ein zweites Stollensystem aus einem zweiten Material umfasst, wobei das erste Stollensystem ein erstes Stollendesign aufweist und das zweite Stollensystem ein zweites Stollendesign.

Vor diesem Hintergrund ist es Aufgabe der vorliegenden Erfindung, eine verbesserte Außensohle für einen Schuh sowie einen mit einer solchen Außensohle ausgerüsteten Schuh bereitzustellen, bei dem die Sohle verbesserte Anti-Rutsch-Eigenschaften aufweist.

Diese Aufgabe wird gelöst durch eine Außensohle für einen Schuh mit den Merkmalen des Anspruchs 1.

Bevorzugte Ausführungsformen finden sich in den Unteransprüchen wieder.

Die erfindungsgemäße Außensohle umfasst eine zumindest teilweise profilierte Lauffläche, die wenigstens einen ersten Profilbereich und in derselben Ebene zumindest einen davon getrennten zweiten Profilbereich umfasst.

Unter dem Begriff Profilbereich versteht die Erfindung ein flächiges mit Profilierungen versehenes Teilareal der Laufsohle mit definierten Eigenschaften. Dazu gehören beispielsweise die für den Aufbau des Profilbereichs verwendete Shore-Härte, die Anordnung verschiedener Profilbereiche auf der Lauffläche oder deren Erhebung gegenüber benachbarten Profilbereichen. Dabei kann sowohl die Form als auch die Größe eines Profilbereichs entsprechend der Verwendungsanforderung (z.B. Laufschuh, Wanderschuh, Business-Schuh) des Schuhs optimiert sein.

Um die verbesserte Bodenhaftung der Laufsohle zu erzielen, soll zum einen der erste Profilbereich eine höhere Shore-Härte aufweisen als der zweite Profilbereich. Zum anderen soll innerhalb des ersten Profilbereichs wenigstens eine elastische Haftungsschale ausgebildet sein. Schließlich soll der zweite Profilbereich gegenüber der Oberfläche des ersten Profilbereichs nach außen überstehen. Dabei umfasst die Lauffläche vorzugsweise mehrere erste Profilbereiche mit darin angeordneten elastischen Haftungsschalen und davon getrennte zweite Profilbereiche. Vorzugsweise ist die Haftungsschale höckerartig oder noppenartig mit einer umlaufenden Lippe ausgestaltet.

Den Haftungsschalen wird bei der vorliegenden Erfindung eine besondere Bedeutung beigemessen, denn diese führen zu einer Verkantung mit der Bodenfläche und damit zu einem verbesserten Halt der Sohle auf den Untergrund. Bevorzugt sind die Haftungsschalen deshalb mit einer umlaufenden Lippe versehen, die sich bei Belastung (d.h. beim Auftreten) zusammendrückt und mit dem Untergrund verkantet. Erfindungsgemäß sind die Haftungsschalen deshalb elastisch ausgebildet, vorzugsweise mit einer Shore-Härte, die in etwa der Shore-Härte des zweiten Profilbereichs entspricht. Die Haftungsschalen dienen somit dem Zweck, die Griffigkeit der Außensohle zum Boden zusätzlich zu erhöhen. Bevorzugt ist dabei, dass jeder erste Profilbereich eine Haftungsschale aufnimmt, um eine gleichmäßige Verteilung der elastischen Haftungsschalen auf der Lauffläche zu realisieren.

Bevorzugte Shore-Härten des ersten Profilbereichs liegen vorzugsweise zwischen 60 und 70 (Shore A). Dabei kommen vorzugsweise thermoplastische Elastomere oder thermoplastische Gummimischungen zum Einsatz. Bevorzugte Shore-Härten des zweiten, elastischeren Profilbereichs liegen vorzugsweise bei 50. Vorzugsweisen weisen die elastischen Haftungsschalen dieselbe Shore-Härte von etwa 50 auf.

Die geringere Shore-Härte des zweiten Profilbereichs dient dem Zweck, dass dieser elastisch genug ist, um sich an die Beschaffenheit des Untergrunds anpassen zu können. Außerdem wird beim Auftreten der zweite Profilbereich soweit zusammengepresst, dass der Niveauunterschied zum ersten Profilbereich vollständig ausgeglichen wird.

Bei einer bevorzugten Ausführungsform ist die Oberfläche des ersten Profilbereichs mit einer Vielzahl von Profilkörpern profiliert, die vorzugsweise einen platonischen Aufbau haben. Platonischer Aufbau bedeutet, dass die Profilkörper polyedrisch sind, also beispielsweise tetraedrisch, hexaedrisch, oktaedrisch, dodekaedrisch oder ikosaedrisch. Die Vielzahl dieser geometrischen Körper, die konvex aus der Oberfläche des ersten Profilbereichs herausragen, ermöglicht vorteilhafte Haft- und Gleitreibungseigenschaften des ersten Profilbereichs.

Vorzugsweise weist der zweite Profilbereich eine Vielzahl von quer zur Laufrichtung ausgerichteten Lamellen als Profilierung auf, was die Haftung mit dem Untergrund begünstigt.

Um die Sohle kostengünstiger zu produzieren, sind die Haftungsschalen jeweils innerhalb einer Ausnehmung des ersten Profilbereichs angeordnet. Gleichzeitig bieten die Ausnehmungen auch Raum, wenn die Haftungsschalen beim Auftreten komprimiert werden und ihren Durchmesser verändern. Deshalb ist es bevorzugt, dass die Ausnehmung einer Haftungsschale in ihrem Durchmesser größer ist als der Durchmesser der darin ausgebildeten Haftungsschale. Eine oval- bis rundförmige Form hat sich als besonders vorteilhaft herausgestellt.

Vorzugsweise sind die Haftungsschalen konkav ausgebildet und umfassen jeweils eine von einer Außenlippe umrandete Mulde. Dieser Aufbau ermöglicht den Haftungsschalen, dass sie sich bei glatten Oberflächen ansaugen oder in den Untergrund eingreifen können. Denn wird Gewichtsdruck auf eine Haftungsschale ausgeübt, so wird diese komprimiert und die Lippen werden nach außen gedrückt. Dabei wird Luft aus der Mulde verdrängt, wodurch bei glatten Oberflächen ein leichter Unterdruck mit Saugeigenschaften entsteht, so dass ein schnelles Abgleiten oder Rutschen der Sohle verhindert oder zumindest stark unterdrückt werden kann. Damit ein Anhaften auch an unebenen Bodenoberflächen gelingen kann, greifen die Außenlippen der Haftungsschalen in den Untergrund und verkanten sich im Idealfall.

Damit die Höhendifferenzen zwischen dem ersten Profilbereich und dem zweiten Profilbereich für den Schuhträger keine Verminderung des Laufkomforts verursachen, ist vorzugsweise vorgesehen, dass die Haftungsschalen in gleichem Maße gegenüber der Oberfläche des ersten Profilbereichs überstehen wie der zweite Profilbereich. Es ist vorzugsweise vorgesehen, dass die Haftungsschalen und/oder die zweiten Profilbereiche elastisch ausgeformt sind, damit sie sich hervorragend an den Untergrund anpassen können ohne dabei den Laufkomfort für den Träger einzuschränken.

In einer bevorzugten Ausführungsform sind die ersten Profilbereiche und die zweiten Profilbereiche alternierend zueinander an der Lauffläche angeordnet, um möglichst optimale Lauf- und Haftungseigenschaften zu erzielen.

Damit verdrängtes Wasser gezielt von den an den Untergrund anhaftenden Profilbereichen weggeleitet werden kann, sind die ersten Profilbereiche und die zweiten Profilbereiche durch Profilrinnen voneinander getrennt. In einer Ausführungsform laufen die Profilrinnen vorzugsweise in Richtung Sohlenrand und leiten so die Flüssigkeit nach Außen ab.

Die Erfindung umfasst ferner einen Schuh, der mit einer Außensohle mit den Merkmalen der oben beschriebenen Außensohle ausgestattet ist. Dabei kann es sich um einen beliebigen Männer- oder Damenschuh handeln. Die Erfindung kann ferner auch bei unterschiedlichen Schuharten oder Einsatzbereichen zum Tragen kommen, wobei je nach Belastung und Anforderung die beiden Profilbereiche in ihren Eigenschaften variieren können, sei es in der Shore-Härte der einzelnen Profilbereiche, der Anordnung der Profilbereiche auf der Laufsohle, der Positionierung und Aufbau der Haftungsschalen und die unterschiedlich starke Erhebung einzelner Profilbereiche gegenüber benachbarten Bereichen mit veränderter Shore-Härte.

Eine bevorzugte Ausführungsform der Erfindung wird in den nachfolgenden Zeichnungen näher erläutert. Es zeigen:
- Figur 1: eine Draufsicht auf eine erfindungsgemäße Außensohle;
- Figur 2: eine Seitenansicht der in Figur 1 gezeigten Außensohle;
- Figur 3: eine Draufsicht auf den Absatz der in Figur 1 gezeigten Außensohle.

Figur 1 zeigt den prinzipiellen Aufbau einer Außensohle, bestehend aus einem Ballenbereich 10 und einem Fersenbereich 20.

Die erfindungsgemäße Profilierung umfasst in der gezeigten Variante am Ballenbereich 10 und Fersenbereich 20 mehrere erste Profilbereiche 2 und mehrere zweite Profilbereiche 3, wobei die Profilbereiche 2 bzw. 3 alternierend zueinander an der Lauffläche der Außensohle angeordnet sind. Jeder Profilbereich 2 bzw. 3 hat eine einzigartige Geometrie in Bezug auf Flächengröße und Form.

Die Oberfläche des ersten Profilbereichs 2 ist gegenüber der Oberfläche des zweiten Profilbereichs 3 derselben Ebene herabgesetzt, d.h. der zweite Profilbereich 3 ist gegenüber dem ersten Profilbereich 2 erhaben, solange kein Gewichtsdruck ausgeübt wird. Der erste Profilbereich 2 weist gegenüber dem zweiten Profilbereich 3 eine höhere Shore-Härte auf und ist elastisch ausgestaltet. Beim Auftreten wird der zweite Profilbereich 3 nach unten zum ersten Profilbereich 2 gedrückt. Der erste, härtere Profilbereich 2 umfasst zudem eine Vielzahl von Profilkörpern mit tetraedrischem Aufbau als Profil 9.

Die Haftungsschale 4 ist auf der Stirnfläche konkav ausgebildet und umfasst eine Mulde 7, die von einer Außenlippe 6 umrandet ist. Dabei steht die Haftungsschale 4 in gleichem Maße gegenüber der Oberfläche des ersten Profilbereichs 2 über, wie der zweite Profilbereich 3.

Der zweite Profilbereich 3 ist mit einer Vielzahl wellenförmiger Lamellen als Profil 8 profiliert, die zumindest im Vorderfußbereich quer zur Längsachse der Lauffläche verlaufen

Die beiden Profilbereiche 2, 3 sind jeweils durch Innenrillen 5 voneinander abgegrenzt. Die Innenrillen 5 verlaufen in mehreren Bahnen sowohl entlang der Längsachse der Lauffläche als auch quer zur Längsachse der Lauffläche und münden in eine Außenrille 1.

In Fig. 2 ist ein Ausschnitt einer erfindungsgemäßen Haftungsschale 4 gezeigt. Diese steht gegenüber der Oberfläche des ersten Profilbereichs 2 hervor und ist elastisch ausgebildet. Umrandet wird die Haftungsschale 4 durch die Außenlippe 6, welche die zentrale Mulde 7 umrandet. Beim Auftreten verkanten sich die Außenlippen 6 der Haftungsschale 4 mit der Oberfläche des Untergrundes. Bei glatten Oberflächen kann auch ein Unterdruck entstehen, ähnlich einem Saugnapf, bei dem sich die Außenlippen 6 an der glatten Oberfläche festsaugen und somit die Haftung verbessern.

Zu erkennen ist ferner die Profilierung des zweiten Profilbereiches 3 in Form eines Lamellenmusters bzw. der Profilkörper des ersten Profilbereichs. Zu sehen ist zudem, dass der zweite Profilbereich 3 gegenüber dem ersten Profilbereich 2 sowie die Haftungsschalen 4 erhaben sind und sich beim Auftreten aufgrund ihres elastischen Aufbaus komprimieren. Die Innenrillen 5 und die Außenrille 1 sorgen für einen effizienten Flüssigkeitsabtransport bei Nässe.

In Fig. 3 ist der Absatzbereich 20 gezeigt, welcher ebenfalls die erfindungsgemäßen Eigenschaften und Merkmale aufweist. So sind im Fersenbereich 20 in der gezeigten Variante auch Lamellen als Profil 9 vorgesehen, wobei die Haftungsschalen 4 nicht nur quer zur Lauffläche, sondern auch schräg dazu an der Lauffläche angeordnet sind. Deutlich ist auch zu erkennen, wie die Haftungsschalen 4 in die einzelnen Ausnehmungen 11 eingelassen sind.

### Bezugszeichenliste

1 = Außenrille
2 = erster Profilbereich
3 = zweiter Profilbereich
4 = Haftungsschalen
5 = Innenrillen
6 = Außenlippe der Haftungsschale
7 = Mulde (konkav)
8 = Profil des ersten Profilbereichs
9 = Profil des zweiten Profilbereichs
10 = Ballenbereich
11 = Ausnehmung für Haftungsschale
20 = Fersenbereich

## Patentansprüche

1. Außensohle für einen Schuh, umfassend eine zumindest teilweise profilierte Lauffläche, die wenigstens einen ersten Profilbereich (2) und in derselben Ebene wenigstens einen davon getrennten zweiten Profilbereich (3) umfasst, wobei der erste Profilbereich (2) eine höhere Shore-Härte aufweist als der zweite Profilbereich (3),
- in dem ersten Profilbereich (2) wenigstens eine elastische Haftungsschale (4) ausgebildet ist und
- der zweite Profilbereich (3) gegenüber der Oberfläche des ersten Profilbereichs (2) nach außen übersteht, **dadurch gekennzeichnet, dass**
die Haftungsschalen (4) jeweils innerhalb einer Ausnehmung (11) des ersten Profilbereichs (2) angeordnet sind

2. Außensohle nach Anspruch 1, **dadurch gekennzeichnet, dass** die Lauffläche mehrere erste Profilbereiche (2) mit darin angeordneten elastischen Haftungsschalen (4) und davon getrennte zweite Profilbereiche (3) umfasst.

3. Außensohle nach Anspruch 1 oder Anspruch 2, **dadurch gekennzeichnet, dass** jeder erste Profilbereich (2) eine Haftungsschale (4) aufnimmt.

4. Außensohle nach einem der vorhergehenden Ansprüche, **dadurch gekennzeichnet, dass** die Oberfläche des ersten Profilbereichs (2) mit einer Vielzahl von Profilkörpern mit platonischem Aufbau (8) profiliert ist.

5. Außensohle nach einem der vorhergehenden Ansprüche, **dadurch gekennzeichnet, dass** die Oberfläche des zweiten Profilbereichs (3) mit einer Vielzahl von Lamellen (9) profiliert ist.

6. Außensohle nach Anspruch 5, **dadurch gekennzeichnet, dass** wenigstens ein Teil der Lamellen (9) quer zur Längsachse der Lauffläche verläuft.

7. Außensohle nach Anspruch 1, **dadurch gekennzeichnet, dass** die Ausnehmung (11) in ihrem Durchmesser größer ist als der Durchmesser der darin ausgebildeten Haftungsschale (4).

8. Außensohle nach einem der vorhergehenden Ansprüche, **dadurch gekennzeichnet, dass** die Haftungsschalen (4) oval- bis rundförmig ausgebildet sind.

9. Außensohle nach einem der vorhergehenden Ansprüche, **dadurch gekennzeichnet, dass** die Haftungsschalen (4) konkav ausgebildet sind und jeweils eine von einer Außenlippe (6) umrandete Mulde (7) umfassen.

10. Außensohle nach einem der vorhergehenden Ansprüche, **dadurch gekennzeichnet, dass** die Shore-Härte der in den ersten Profilbereichen (2) angeordneten Haftungsschalen (4) der Shore-Härte des zweiten Profilbereichs (3) entspricht.

11. Außensohle nach einem der vorhergehenden Ansprüche, **dadurch gekennzeichnet, dass** die Haftungsschalen (4) im gleichen Maße gegenüber der Oberfläche des ersten Profilbereichs (2) überstehen wie der zweite Profilbereich (3).

12. Außensohle nach einem der vorhergehenden Ansprüche, **dadurch gekennzeichnet, dass** die Haftungsschalen (4) und/oder die zweiten Profilbereiche (3) elastisch ausgeformt sind.

13. Außensohle nach einem der vorhergehenden Ansprüche, **dadurch gekennzeichnet, dass** die ersten Profilbereiche (2) und die zweiten Profilbereiche (3) alternierend zueinander an der Lauffläche angeordnet sind.

14. Außensohle nach einem der vorhergehenden Ansprüche, **dadurch gekennzeichnet, dass** die ersten Profilbereiche (2) und die zweiten Profilbereiche (3) von Profilrinnen (5) voneinander getrennt sind.

15. Schuh, ausgerüstet mit einer Außensohle nach einem der Ansprüche 1 bis 14.

## Claims

1. Outsole for a shoe, comprising an at least partially profiled tread surface, which comprises at least one first profile region (2) and, in the same plane, at least one second profile region (3), which is separate therefrom, wherein the first profile region (2) has a higher Shore hardness than the second profile region (3),
- at least one elastic grip shell (4) is formed in the first profile region (2), and
- the second profile region (3) protrudes outwards in relation to the surface of the first profile region (2), **characterized in that**
the grip shells (4) are each arranged within a recess (11) of the first profile region (2).

2. Outsole according to Claim 1, **characterized in that** the tread surface comprises multiple first profile regions (2), with elastic grip shells (4) arranged therein, and second profile regions (3), which are separate therefrom.

3. Outsole according to Claim 1 or Claim 2, **characterized in that** each first profile region (2) accommodates a grip shell (4).

4. Outsole according to one of the preceding claims, **characterized in that** the surface of the first profile region (2) is profiled with a multiplicity of profile bodies with a Platonic structure (8).

5. Outsole according to one of the preceding claims, **characterized in that** the surface of the second profile region (3) is profiled with a multiplicity of lamellae (9).

6. Outsole according to Claim 5, **characterized in that** at least some of the lamellae (9) extend transversely to the longitudinal axis of the tread surface.

7. Outsole according to Claim 1, **characterized in that** the diameter of the recess (11) is larger than the diameter of the grip shell (4) formed in said recess.

8. Outsole according to one of the preceding claims, **characterized in that** the grip shells (4) are of oval or round shape.

9. Outsole according to one of the preceding claims, **characterized in that** the grip shells (4) are of concave form and in each case comprise a depression (7) which is bordered by an outer lip (6).

10. Outsole according to one of the preceding claims, **characterized in that** the Shore hardness of the grip shells (4) arranged in the first profile regions (2) corresponds to the Shore hardness of the second profile region (3).

11. Outsole according to one of the preceding claims, **characterized in that** the grip shells (4) protrude in relation to the surface of the first profile region (2) to the same extent as the second profile region (3).

12. Outsole according to one of the preceding claims, **characterized in that** the grip shells (4) and/or the second profile regions (3) are of elastic form.

13. Outsole according to one of the preceding claims, **characterized in that** the first profile regions (2) and the second profile regions (3) are arranged on the tread surface alternately in relation to one another.

14. Outsole according to one of the preceding claims, **characterized in that** the first profile regions (2) and the second profile regions (3) are separated from one another by profile grooves (5).

15. Shoe provided with an outsole according to one of Claims 1 to 14.

## Revendications

1. Semelle extérieure destinée à une chaussure, incluant une surface de déambulation au moins partiellement profilée qui comprend au moins une première région profilée (2) et, dans le même plan, au moins une seconde région profilée (3) séparée de cette dernière, ladite première région profilée (2) présentant une dureté Shore supérieure à celle de ladite seconde région profilée (3), sachant
- qu'au moins une coque élastique d'adhérence (4) est façonnée dans la première région profilée (2) et
- que la seconde région profilée (3) fait saillie, vers l'extérieur, par rapport à la surface de ladite première région profilée (2), **caractérisée par le fait que**
les coques d'adhérence (4) sont logées, à chaque fois, à l'intérieur d'un évidement (11) de la première région profilée (2).

2. Semelle extérieure selon la revendication 1, **caractérisée par le fait que** la surface de déambulation compte plusieurs premières régions profilées (2) dans lesquelles des coques élastiques d'adhérence (4) sont intégrées, et des secondes régions profilées (3) séparées desdites régions.

3. Semelle extérieure selon la revendication 1 ou la revendication 2, **caractérisée par le fait que** chaque première région profilée (2) reçoit une coque d'adhérence (4).

4. Semelle extérieure selon l'une des revendications précédentes, **caractérisée par le fait que** la surface de la première région profilée (2) est profilée par une multiplicité de corps profilés dotés d'une structure platonique (8).

5. Semelle extérieure selon l'une des revendications précédentes, **caractérisée par le fait que** la surface de la seconde région profilée (3) est profilée par une multiplicité de lamelles (9).

6. Semelle extérieure selon la revendication 5, **caractérisée par le fait qu'**au moins une partie des lamelles (9) s'étend transversalement par rapport à l'axe longitudinal de la surface de déambulation.

7. Semelle extérieure selon la revendication 1, **caractérisée par le fait que** la cote diamétrale de l'évidement (11) est supérieure au diamètre de la coque d'adhérence (4) façonnée dans ce dernier.

8. Semelle extérieure selon l'une des revendications précédentes, **caractérisée par le fait que** les coques d'adhérence (4) sont de réalisation ovale à circulaire.

9. Semelle extérieure selon l'une des revendications précédentes, **caractérisée par le fait que** les coques d'adhérence (4) sont de réalisation concave et incluent, à chaque fois, une cuvette (7) bordée par une lèvre extérieure (6).

10. Semelle extérieure selon l'une des revendications précédentes, **caractérisée par le fait que** la dureté Shore des coques d'adhérence (4) situées dans les premières régions profilées (2) correspond à la dureté Shore de la seconde région profilée (3).

11. Semelle extérieure selon l'une des revendications précédentes, **caractérisée par le fait que** les coques d'adhérence (4) font saillie, par rapport à la surface de la première région profilée (2), dans la même mesure que la seconde région profilée (3).

12. Semelle extérieure selon l'une des revendications précédentes, **caractérisée par le fait que** les coques d'adhérence (4) et/ou les secondes régions profilées (3) sont de conception élastique.

13. Semelle extérieure selon l'une des revendications précédentes, **caractérisée par le fait que** les premières régions profilées (2) et les secondes régions profilées (3) sont mutuellement agencées en alternance au niveau de la surface de déambulation.

14. Semelle extérieure selon l'une des revendications précédentes, **caractérisée par le fait que** les premières régions profilées (2) et les secondes régions profilées (3) sont séparées les unes des autres par des rainures profilées (5).

15. Chaussure munie d'une semelle extérieure conforme à l'une des revendications 1 à 14.
